# EUROPÄISCHE PATENTSCHRIFT

(11) **EP 0 309 838 B1**
(45) Veröffentlichungstag und Bekanntmachung des Hinweises auf die Patenterteilung: **04.03.1992**
(21) Anmeldenummer: 88115256.5
(22) Anmeldetag: 17.09.1988
(51) Int. Cl.: F23D 14/02

(54) **Gasbrenner**
Gasburner
Brûleur à gaz

(30) Priorität: 26.09.1987 DE 3732482
(43) Veröffentlichungstag der Anmeldung: 05.04.1989
(73) Patentinhaber: Ruhrgas Aktiengesellschaft, 45117 Essen (DE)
(72) Erfinder: Jannemann, Theo, Dipl.-Phys., D-4270 Dorsten (DE); Berg, Hans, D-4390 Gladbeck (DE)

(56) Entgegenhaltungen:
- EP-B- 0 092 838
- AT-B- 314 061
- DE-A- 2 331 570
- FR-A- 2 126 054
- GB-A- 21 654
- GB-A- 2 176 588
- US-A- 3 852 025

## Beschreibung

Die Erfindung betrifft einen gebläseunterstützten, überstöchiometrisch vormischenden Gasbrenner mit einer zwischen einem Brennraum und einem Gemischraum angeordneten Trennwand, die Durchtrittsöffnungen für das Gemisch aufweist, und mit einer im Gemischweg vor der Trennwand zur Verhinderung von Brennerschwingungen angeordneten Drossel.

Ein derartiger Gasbrenner ist aus der EP-A-0 092 838 bekannt. Dort ist als Trennwand eine Brennerplatte vorgesehen. Stromauf dieser Platte ist ein Stück gekrümmtes Blech in dem Gemischkanal angeordnet, um Brennerschwingungen durch Drosselwirkung zu unterdrücken. Das Vorsehen dieses Bleches allein ist allerdings von der Wirkung her noch nicht voll befriedigend.

Der Erfindung liegt daher die Aufgabe zugrunde, einen Gasbrenner der eingangs genannten Art derart weiterzuentwickeln, daß die Drossel ihrer Bestimmung voll gerecht werden kann.

Die Lösung dieser Aufgabe besteht nach langwierigen Untersuchungen über Ursache und Beseitigung der aufgetretenen Brennerschwingungen darin, daß die Drossel mindestens eine Drosselöffnung aufweist, daß der Gesamtquerschnitt der mindestens einen Drosselöffnung 2 bis 10 %, vorzugsweise 2 bis 5 % des Gesamtquerschnittes der Durchtrittsöffnungen durch die Trennwand beträgt, daß die Drossel in einem Abstand von ca. 5 - 30 mm zur Trennwand angeordnet ist und daß der mindestens einen Drosselöffnung stromab ein Prallelement gegenübersteht.

Diese Regel stellt eine nachhaltige Abhilfemaßnahme dar, indem die relativ dicht vor der Trennwand angeordnete Drossel einen hohen Druckverlust des mit Überdruck geförderten Gas-Luftgemisches hervorruft und dadurch die schwingungsmäßige Trennung des Gemischraumes vom Brennraum in verstärktem Maße bewirkt. Das Prallelement bewirkt eine gute Gemischverteilung,da dem hohen Gemisch-Austrittsimpuls ein Hinderniss entgegensetzt ist, so daß die Gemischstrahlen nicht unmittelbar auf die Durchtrittsöffnungen der Trennwand treffen.

Überraschenderweise bewirken die erfindungsgemäßen Merkmale, die inzwischen mit Erfolg erprobt wurden, die reproduzierbare Unterdrückung der Brennerschwingungen praktisch über den gesamten Luftzahl- und Leistungsbereich bei beliebiger Brennerkonstruktion. Pfeiff- und Heultöne verschwinden dabei gänzlich. Auch eine deutliche Verbesserung der Gemischverteilung tritt ein, so daß auf entsprechende Verteileinbauten verzichtet werden kann. Besonders vorteilhaft ist, daß die Pressung üblicher Gebläse für eine einwandfreie Funktion des Gasbrenners voll ausreicht und somit nach erfolgter Mischung des Brenngases mit der Luft noch genug Druck übrig bleibt, um den durch die Drosselung hervorgerufenen Druckverlust störungsfrei verkraften zu können.

Eine besonders vorteilhafte Ausführungsform für die Verwendung in Gasheizkesseln mit zylindrischer Brennkammer besteht darin, daß die Trennwand und die Drossel als zylindrische Bauteile ausgebildet sind, die an ihrem einen Ende von einem mischerseitigen Übergangsstück gehalten werden und an ihrem anderen Ende an einen Brennerdeckel angeschlossen sind. Eines der zylindrischen Bauteile ist sowohl mit dem Übergangsstück als auch mit dem Brennerdeckel fest verbunden, während das andere zylindrische Bauteil mit mindestens einem Ende längsverschieblich in eine Führung des Übergangsstücks bzw. des Brennerdeckels eingreift. Durch diese Anordnung können sich die Bauteile bei den vorkommenden starken Temperatur-Wechselbeanspruchungen ungehindert ausdehnen. Dadurch werden Schäden durch Wärmespannungen vermieden.

Die Trennwand ist beidseitig mit Rückschlagsicherungen zu versehen. Hierzu können vorteilhafterweise feuerbeständige weiche Dichtungen in die Führungen eingelegt werden.

Besonders vorteilhaft ist es, wenn die Trennwand dasjenige zylindrische Bauteil darstellt, welches sowohl mit dem Übergangsstück als auch mit dem Brennerdeckel fest verbunden ist.

Das Prallelement kann vorteilhafterweise als gesondertes Bauteil zwischen der Drossel und der Trennwand angeordnet sein.

Erfindungsgemäß weist das Prallelement dabei Durchlaßöffnungen auf, die relativ zu den Drosselöffnungen der Drossel versetzt angeordnet sind.

Versuche haben gezeigt, daß es besonders günstig ist, wenn die Durchlaßöffnungen des Prallelements einen Gesamtquerschnitt von mindestens 30 %, vorzugsweise 40 bis 70 % des Gesamtquerschnitts der Durchtrittsöffnungen der Trennwand aufweisen.

Vorteilhafterweise ist als Prallelement mindestens ein zylindrisches Bauteil vorgesehen.

Eine bevorzugte Ausführungsform besteht darin, daß das als zylindrisches Bauteil ausgebildete Prallelement an seinem einen Ende von dem Übergangsstück gehalten wird und an seinem anderen Ende an den Brennerdeckel angeschlossen ist, wobei das Prallelement mit mindestens einem Ende längsverschieblich in eine Führung des Übergangsstücks bzw. des Brennerdeckels eingreift. Auf diese Weise werden auch bei diesem Bauteil Schäden durch Wärmespannungen vermieden.

Eine Alternativausführung besteht darin, daß man unter Weglassung des gesonderten Bauteils als Prallelement den Brennermantel selbst wirken läßt, indem man ungelochte Abschnitte an dem Brennermantel bestehen läßt.

Ein besonders einfacher und kostengünstiger Aufbau des Gasbrenners ergibt sich, wenn zur Bildung der Trennwand ein zylindrischer Brennermantel mit vorzugsweise 0,5 bis 1,3 mm Stärke vorgesehen ist, der sich an den Mischer mit einem rotationssymmetrischen Übergangsstück anschließt, an seinem Ende vom Brennerdeckel verschlossen ist und mit den Durchtrittsöffnungen, die einen hydraulischen Durchmesser von 0,8 bis 1,5 mm aufweisen, in Hexagonalanordnung versehen ist, wobei das zylindrische Bauteil die Drosselöffnungen in Kreisreihen aufweist.

Im folgenden wird die Erfindung anhand von in den Zeichnungen schematisch dargestellten Ausführungsbeispielen erläutert.

Es zeigen
- Figur 1: einen zylindrischen Gasbrenner im Schnitt durch die Zylinderachse,
- Figur 2: einen Schnitt nach der Linie II-II der Figur 1,
- Figur 3: eine weitere Ausführungsform des zylindrischen Gasbrenners im der Figur 1 entsprechenden Schnitt,
- Figur 4: einen Schnitt nach der Linie IV-IV der Figur 3,
- Figur 5: eine dritte Ausführungsform des zylindrischen Gasbrenners im der Figur 1 entsprechenden Schnitt,
- Figur 6: einen Schnitt nach der Linie VI-VI der Figur 5 und
- Figur 7: eine vierte Ausführungsform des zylindrischen Gasbrenners im der Figur 1 entsprechenden Schnitt.
- Figur 8: eine fünfte Ausführungsform des zylindrischen Gasbrenners in der Figur 3 entsprechendem Schnitt.

In den Figuren 1 bis 6 verdeutlichen zifferlose Pfeile den Strömungsverlauf eines überstöchiometrischen Gas-Luftgemisches, das mit Überdruck im Sinne der Zeichnung von unten in einen Zylinder 1 eintritt, dessen Drosselöffnungen 2 durchsetzt, die in Kreisreihen 3 übereinander angeordnet sind, und zuletzt im wesentlichen radial aus Durchtrittsöffnungen 4 eines zylindrischen Brennermantels 5 austritt und dort gleichmäßig verbrennt, wie dies teilweise in den Figuren 2, 4 und 6 mit Pfeilköpfen dargestellt ist. Der Zylinder 1 und der Brennermantel 5 sind oben durch einen gemeinsamen Brennerdeckel 6 abgeschlossen.

In den Figuren 1 bis 4 ist eine derartige Anordnung getroffen, daß der drosselnde Zylinder 1 einen koaxialen Abstand bis zu 30 mm von dem Brennermantel 5 hält und der Gesamtquerschnitt der Drosselöffnungen 2 2 bis 10 %, vorzugsweise 2 bis 5 %, von dem Gesamtquerschnitt der Durchtrittsöffnungen 4 ausmacht, um Brennerschwingungen vorzubeugen. Damit die Gemischstrahlen in ihren Impulsen gehemmt werden, die sie bei der hochgradigen Drosselung erhalten, ist zwischen dem Zylinder 1 und dem Brennermantel 5 ein Prallelement vorgesehen. Dieses besteht nach den Figuren 3 und 4 aus einem einzigen, an den Enden abgefangenen Blechzylinder 7 mit Durchlaßöffnungen 8, die sowohl in der Höhe als auch in der Umfangsrichtung versetzt zu den Drosselöffnungen 2 angeordnet sind. Die Durchlaßöffnungen 8 weisen einen Gesamtquerschnitt von mindestens 30 %, vorzugsweise 40 bis 70 % des Gesamtquerschnitts der Durchtrittsöffnungen 4, der Trennwand 5 auf. Nach den Figuren 1 und 2 besteht das Prallelement aus mehreren Blechzylindern 7a, die ringförmig jeweils eine Kreisreihe 3 der Drosselöffnungen 2 abdecken und durch Abstandshalter 9 an dem Zylinder 1 befestigt sind.

Zur Vorbeugung von Brennerschwingungen ist die Konstruktion nach den Figuren 5 und 6 ähnlich aufgebaut wie die vorbeschriebenen Ausführungen. Der drosselnde Zylinder 1 ist allerdings diesmal in einem Abstand von nur 5 mm von dem Brennermantel 5 vorgesehen. Als Prallelement dienen ungelochte senkrechte Abschnitte 7b des Brennermantels 5, die den übereinanderliegenden Drosselöffnungen 2 gegenüberstehen.

Entsprechend den Figuren 7 und 8 strömt das Brenngas durch die Gasdüse 10 in eine Kammer 11 eines als Lochmischer ausgebildeten Mischers 12. Die Verbrennungsluft wird mit Hilfe eines nicht dargestellten Gebläses der Kammer 11 zugefügt. Das Gemisch strömt durch Bohrungen 12a (nur eine dargestellt) und ein sich konisch erweiterndes Übergangsstück 13 in den Zylinder 1, der innerhalb des Brennermantels 5 im Sinne der Figur 5 angeordnet ist. Die Stärke des Brennermantels 5 liegt zwischen 0,5 und 2 mm. Der Brennermantel 5 weist die Durchtrittsöffnungen 4 in Hexagonalanordnung auf, deren hydraulischer Durchmesser 0,8 bis 1,5 mm beträgt. Durch die hexagonale Anordnung dieser Öffnungen wird ein hoher Perforationsgrad und damit eine niedrige Austrittsflächenbelastung bei hoher Gesamtflächenbelastung erreicht.

Figur 8 unterscheidet sich von Figur 7 nur dadurch, daß als Prallelement der Blechzylinder 7 dient und durch die Art der Halterung der drei zylindrischen Elemente 1, 5 und 7. Der Brennerdeckel 6 bzw. das Übergangsstück 13 weisen Führungen 14 auf, in die der Brennermantel 5, der Blechzylinder 7 und der Zylinder 1 eingreifen. Die Führungen sind zur besseren Darstellung brennerdeckelseitig ohne die zylindrischen Elemente 1 und 7 dargestellt. Der Brennermantel 5 ist mit dem Brennerdeckel 6 und dem Übergangsstück 13 rückschlagsicher verschraubt. Der Zylinder 1 und der Blechzylinder 7 werden längsverschieblich in den Führungen 14 gehalten.

Die in den Zeichnungen dargestellten Brenner können je nach Verwendungszweck sowohl hängend, d. h. mit dem Brennerdeckel nach unten weisend, als auch stehend, d. h. mit dem Brennerdeckel nach oben weisend, eingebaut werden.

Die hängende Einbauweise ist besonders vorteilhaft für Gasheizkessel mit Abgaskondensation, da das Kondensat abtropfen kann, ohne dabei den Brenner zu tangieren.

## Patentansprüche

1. Gebläseunterstützter, überstöchiometrisch vormischender Gasbrenner mit einer zwischen einem Brennraum und einem Gemischraum angeordneten Trennwand (5), die Durchtrittsöffnungen (4) für das Gemisch aufweist, und mit einer im Gemischweg vor der Trennwand zur Verhinderung von Brennerschwingungen angeordneten Drossel (1) dadurch gekennzeichnet daß,
die Drossel (1) mindestens eine Drosselöffnung (2) aufweist,
der Gesamtquerschnitt der mindestens einen Drosselöffnung (2) 2 bis 10 %, vorzugsweise 2 bis 5 % des Gesamtquerschnittes der Durchtrittsöffnungen (4) durch die Trennwand (5) beträgt,
die Drossel (1) in einem Abstand von ca. 5 bis 30 mm zur Trennwand (5) angeordnet ist und
der mindestens einen Drosselöffnung (2) stromab ein Prallelement (7,7a, 7b) gegenübersteht.

2. Gasbrenner nach Anspruch 1, dadurch gekennzeichnet, daß die Trennwand (5) und die Drossel (1) als zylindrische Bauteile ausgebildet sind, die an ihrem einen Ende von einem mischerseitigen Übergangsstück (13) gehalten werden und an ihrem anderen Ende an einen Brennerdeckel (6) angeschlossen sind, wobei eines der zylindrischen Bauteile (1 oder 5) sowohl mit dem Übergangsstück (13) als auch mit dem Brennerdeckel (6) fest verbunden ist, während das andere zylindrische Bauteil (1 oder 5) mit mindestens einem Ende längsverschieblich in eine Führung (14) des Übergangsstück (13) bzw. des Brennerdeckels (6) eingreift.

3. Gasbrenner nach Anspruch 2, dadurch gekennzeichnet, daß die Trennwand (5) dasjenige zylindrische Bauteil darstellt, welches sowohl mit dem Übergangsstück (13) als auch mit dem Brennerdeckel (6) fest verbunden ist.

4. Gasbrenner nach einem der Ansprüche 1 bis 3, dadurch gekennzeichnet, daß als Prallelement ein gesondertes Bauteil zwischen der Drossel (1) und der Trennwand (5) angeordnet ist.

5. Gasbrenner nach Anspruch 4, dadurch gekennzeichnet, daß das Prallelement (7) Durchlaßöffnungen (8) aufweist, die relativ zu den Drosselöffnungen (2) der Drossel (1) versetzt angeordnet sind.

6. Gasbrenner nach Anspruch 5, dadurch gekennzeichnet, daß die Durchlaßöffnungen (8) einen Gesamtquerschnitt von mindestens 30 %, vorzugsweise 40 bis 70 % des Gesamtquerschnitts der Durchtrittsöffnungen (4) der Trennwand (5) aufweisen.

7. Gasbrenner nach einem der Ansprüche 4 bis 6, dadurch gekennzeichnet, daß als Prallelement mindestens ein zylindrisches Bauteil (7, 7a) vorgesehen ist.

8. Gasbrenner nach Anspruch 7, dadurch gekennzeichnet, daß das als zylindrisches Bauteil (7) ausgebildete Prallelement an seinem einen Ende von dem Übergangsstück (13) gehalten wird und an seinem anderen Ende an den Brennerdeckel (6) angeschlossen ist, wobei das Prallelement mit mindestens einem Ende längsverschieblich in eine Führung (14) des Übergangsstücks (13) bzw. des Brennerdeckels (6) eingreift.

9. Gasbrenner nach einem Ansprüche 1 bis 3, dadurch gekennzeichnet, daß ein ungelochter Abschnitt (7b) der Trennwand (5) das Prallelement darstellt.

10. Gasbrenner nach einem der Ansprüche 1 bis 9, dadurch gekennzeichnet, daß zur Bildung der Trennwand ein zylindrischer Brennermantel (5) mit zwischen 0,5 und 2,0 mm, vorzugsweise zwischen 0,5 und 1,3 mm, liegender Stärke vorgesehen ist, der sich an den Mischer (12) mit einem rotationssymmetrischen Übergangsstück (13) anschließt, an seinem Ende von einem Brennerdeckel (6) verschlossen ist und mit den Durchtrittsöffnungen (4), die einen hydraulischen Durchmesser von 0,8 bis 1,5 mm aufweisen, in Hexagonalanordnung versehen ist, wobei als Drossel ein innerhalb des Brennermantels zwischen dem Übergangsstück und dem Brennerdeckel angeordneter Zylinder (1) dient, der die Drosselöffnungen (2) in Kreisreihen (3) aufweist.

## Claims

1. A fan-assisted premixed fuel-lean gas burner provided with a wall (5) arranged between a combustion space and a mixing space, said wall having passages (4) allowing the mixture to pass therethrough and further provided with a restrictor (1) arranged in the mixture carrying passage upstream from said wall with the objective of preventing burner vibrations, characterized in that said restrictor (1) comprises at least one restrictor opening (2), the total cross sectional area of said at least one restrictor opening (2) is between 2 and 10 % and preferably between 2 and 5 % of the total cross sectional area of said passages (4) in said wall (5), said restrictor (1) is spaced relative to said wall (5) at a distance of approximately 5 to 30 mm and said at least one restrictor opening (2) is associated with a downstream baffle means (7, 7a, 7b).

2. A gas burner according to claim 1 characterized in that said wall (5) and said restrictor (1) are cylindrical, each being held at one of its ends by a transition piece (13) to said mixing space and coupled at its other end with a burner cap (6), one of said cylindrical parts (1 or 5) being permanently connected with both said transition piece (13) and said burner cap (6) and the other cylindrical part (1 or 5) engaging at at least one of its ends in a longitudinally displaceable manner in guide means (14) of said transition piece (13) and/or said burner cap (6).

3. A gas burner according to claim 2 characterized in that said wall (5) is said cylindrical part firmly connected with both said transition piece (13) and said burner cap (6).

4. A gas burner according to any one of claims 1 through 3 characterized in that said baffle means is a separate part arranged between said restrictor (1) and said wall (5).

5. A gas burner according to claim 4 characterized in that said baffle means (7) is provided with passages (8) displaced relative to said restrictor openings (2) of said restrictor (1).

6. A gas burner according to claim 5 characterized in that the total cross sectional area of said passages (8) is at least 30 % and preferably between 40 and 70 % of the total cross sectional area of the passages (4) provided in said wall (5).

7. A gas burner according to any one of claims 4 through 6 characterized in that said baffle means is at least one cylindrical part (7, 7a).

8. A gas burner according to claim 7 characterized in that said cylindrical part (7) provided as baffle means is held at its end by said transition piece (13) and coupled at its other end with said burner cap (6), at least one end of said baffle means engaging in a longitudinally displaceable manner in guide means (14) provided on said transition piece (13) and/or said burner cap (6).

9. A gas burner according to any one of claims 1 through 3 characterized in that said baffle means is an unperforated part (7b) of said wall (5).

10. A gas burner according to anyone of claims 1 through 9 characterized in that a cylindrical burner jacket (5) of a thickness between 0.5 and 2.0 mm and preferably between 0.5 and 1.3 mm serves to form said wall, said burner jacket being located adjacent to said mixing space (12) with a transition piece (13) symmetric about a rotation axis being arranged therebetween, one end of said jacket is closed by said burner cap (6) and said jacket is provided with passages (4) with diameters of between 0.8 and 1.5 mm arranged in a hexagonal configuration, a cylinder (1) provided with restrictor openings (2) in a circular configuration (3) arranged inside said burner jacket between said transition piece and said burner cap serving as a restrictor.

## Revendications

1. Brûleur à gaz à air soufflé à prémélange en excès d'air disposant, intercalée entre une chambre de combustion et une chambre de mélange, d'une cloison de séparation (5) munie de perforations (4) pour faire passer le mélange et d'un étranglement (1) dans le passage du mélange lange en amont da ladite cloison pour éviter des vibrations du brûleur, caractérisé par le fait que l'étranglement (1) dispose d'au moins une ouverture (2), que la section totale de ladite ouverture (2) représente entre 2 et 10 % et, de préférence, entre 2 et 5 % de la section totale de toutes les perforations (4) de la cloison (5), que l'étranglement (1) est disposé à une distance d'env. 5 à 30 mm de la cloison (5) et que d'au moins une ouverture (2) de l'étranglement fait face, en aval, à un élément de butée (7, 7a, 7b).

2. Brûleur à gaz à air soufflé à prémélange en excès d'air selon la revendication 1 , caractérisé par le fait que la cloison (5) et l'étranglement (1) sont conçus en tant qu'éléments cylindriques, maintenus à l'une de leurs extrémités par une pièce de transition (13), côté mélange, et raccordés à l'autre extrémité à la calotte (6) du brûleur, l'un des éléments cylindriques (1 ou 5) étant connecté tant avec la pièce de transition (13) qu'avec la calotte (6) du brûleur, tandis que l'autre élément cylindrique (1 ou 5) pénètre avec au moins une extrémité de façon longitudinalement déplaçable dans un guidage (14) de la pièce de transition (13) ou de la calotte (6) du brûleur.

3. Brûleur à gaz à air soufflé à prémélange en excès d'air selon la revendication 2 , caractérisé par le fait que la cloison (5) constitue celui des éléments cylindriques qui est connecté tant avec la pièce de transition (13) qu'avec la calotte (6) du brûleur.

4. Brûleur à gaz à air soufflé à prémélange en excès d'air selon l'une quelconque des revendications 1 à 3, caractérisé par le fait que l'élément de butée est une pièce séparée, disposée entre l'étranglement (1) et la cloison (5).

5. Brûleur à gaz à air soufflé à prémélange en excès d'air selon la revendication 4 , caractérisé par le fait que l'élément de butée (7) est muni d'ouvertures de passage (8) disposées de façon décalée relativement aux ouvertures (2) de l'étranglement (1).

6. Brûleur à gaz à air soufflé à prémélange en excès d'air selon la revendication 5 , caractérisé par le fait que les ouvertures de passage (8) représentent une section totale d'au moins 30 %, de préférence entre 40 et 70 % de la section totale des perforations (4) de la cloison (5).

7. Brûleur à gaz à air soufflé à prémélange en excès d'air selon l'une quelconque des revendications 4 à 6, caractérisé par le fait que l'élément de butée est constitué d'au moins un élément cylindrique (7, 7a).

8. Brûleur à gaz à air soufflé à prémélange en excès d'air selon la revendication 7, caractérisé par le fait que l'élément de butée épousant une forme cylindrique est maintenu à l'une de ses extrémités par la pièce de transition (13) et raccordé avec son autre extrémité à la calotte (6) du brûleur de manière à pénétrer avec au moins une extrémité de façon longitudinalement déplaçable dans un guidage (14) de la pièce de transition (13) ou de la calotte (6) du brûleur.

9. Brûleur à gaz à air soufflé à prémélange en excès d'air selon l'une quelconque des revendications 1 à 3, caractérisé par le fait que l'élément de butée est constitué par une partie non-perforée (7b) de la cloison (5).

10. Brûleur à gaz à air soufflé à prémélange en excès d'air selon l'une quelconque des revendications 1 à 9, caractérisé par le fait que la cloison est formée par une enveloppe cylindrique (5) du brûleur d'une épaisseur de 0,5 à 2 mm et de préférence entre 0,5 et 1,3 mm raccordée au mélangeur (12) par une pièce de transition (13) à symmétrie de rotation l'enveloppe étant fermée à son extrémité par une calotte (6) et munie de perforations (4) d'un diamètre hydraulique de 0,8 à 1,5 mm, à disposition hexagonale, l'étranglement étant un cylindre (1) disposé à l'intérieur de l'enveloppe du brûleur entre la pièce de transition et la calotte et dont les ouvertures (2) forment des rangées circulaires (3).
